# EUROPÄISCHE PATENTSCHRIFT

(11) **EP 0 788 880 B1**
(45) Veröffentlichungstag und Bekanntmachung des Hinweises auf die Patenterteilung: **15.11.2000**
(21) Anmeldenummer: 97101403.0
(22) Anmeldetag: 27.07.1994
(51) Int. Cl.: B41F 13/24, B41F 7/02

(54) **Druckmaschine mit mindestens einem auswechselbaren Formzylinder**
Printing machine with at least an interchangeable forme cylinder
Machine d'impression avec au moins un cylindre imprimeur interchangeable

(30) Priorität: 20.08.1993 DE 4328058
(43) Veröffentlichungstag der Anmeldung: 13.08.1997
(62) Teilanmeldung aus: 94111677.4
(73) Patentinhaber: M.A.N.-ROLAND Druckmaschinen Aktiengesellschaft, 63012 Offenbach (DE)
(72) Erfinder: Schneider, Josef, Dr., 86420 Diedorf (DE); Göttling, Josef, 86316 Friedberg (DE)
(74) Vertreter: Schober, Stefan, Dipl.-Ing.

(56) Entgegenhaltungen:
- EP-A- 0 453 973
- WO-A-92/07716
- CH-A- 314 349
- US-A- 3 147 702
- US-A- 5 072 671
- US-A- 5 121 688
- US-A- 5 186 103

## Beschreibung

Die Erfindung bezieht sich auf eine Druckmaschine nach dem Oberbegriff des Patentanspruchs 1.

Bei bekannten Flachdruckmaschinen, insbesondere Offset-Druckmaschinen, müssen, wenn das zu druckende Bild geändert werden soll, die Druckformen ausgewechselt werden. Dazu muß die gesamte Druckmaschine angehalten werden; der Wechsel der Druckformen geschieht in der Regel von Hand. Es sind aber auch automatische Umrüstsysteme bekannt (Robotik). Bei Formulardruckmaschinen werden Zylinder teilweise von Hand ausgewechselt. Bei Tiefdruckmaschinen ist der Zylinderwechsel mit Kränen ein gebräuchliches Verfahren.

Aus der US 5 186 103 ist eine Druckmaschine bekannt, die insbesondere zum Bedrucken einer Papierbahn aus schwerem oder hartem Kartonmaterial dient, und die austauschbare Zylinder aufweist. Da entsprechend den verschiedenen zu bedruckenden Verpackungsmaterialien die zu druckenden Bilder unterschiedliche Breiten und Längen haben, ist es notwendig, Formzylinder mit unterschiedlichen Durchmessern zu verwenden und auszuwechseln. Dabei ist entweder nur der Formzylinder (beim Direktdruck) oder der Formzylinder zusammen mit dem Übertragungszylinder (beim Offsetdruck) in einer auswechselbaren Kassette angeordnet, die aus dem jeweiligen Druckwerksturm der Druckmaschine herausnehmbar ist. Zum Herausnehmen dient eine Förderwinde, die auf einer Schiene beweglich angeordnet ist. Sie zieht die Kassette zunächst nach oben und transportiert sie dann weg, um sie gegen eine andere Kassette mit einem Formzylinder oder einem Formzylinder in Verbindung mit einem Übertragungszylinder auszutauschen, der bzw. die einen anderen Durchmesser hat bzw. haben.

Ein derartiges Wechselverfahren, das nicht nur das Herausnehmen eines einzigen Formzylinders, sondern darüber hinaus noch das Entfernen einer Kassette, die in der Seitenwand des jeweiligen Druckwerks befestigt ist, erfordert, ist sehr aufwendig. Es führt zu einem langen Stillstand der Maschine bei einem Wechsel der Formzylinder und dem damit verbundenen Wechsel der Druckformen. Durch den Stillstand einer Druckmaschine wird aber das Wasser-Farbe-Gleichgewicht in Farbwerk und Feuchtwerk der Druckmaschine empfindlich gestört und muß wieder neu eingestellt werden.

Es ist die Aufgabe der Erfindung, eine Druckmaschine zu schaffen, in der die Formzylinder leicht auswechselbar sind, so daß zwischen Druckaufträgen flexibel gewechselt werden kann oder eine Reinigung leicht möglich ist.

Diese Aufgabe wird, wie in Patentanspruch 1 angegeben, gelöst.

Vorteilhafte Weiterbildungen ergeben sich aus den Unteransprüchen.

Vorteilhaft ist es insbesondere, daß, nachdem der verdruckte Formzylinder mit der verdruckten Form ausgetauscht worden ist, der verdruckte Formzylinder während des Druckens mit dem eingetauschten Formzylinder erneuert werden kann. Dies kann beispielsweise dadurch geschehen, daß der Formzylinder eine konventionelle Druckform trägt, die manuell gegen eine neue Druckform ausgetauscht wird, wofür dann soviel Zeit zur Verfügung steht, wie der eingetauschte Formzylinder zum Drucken dient. Der Wechsel der Druckform kann jedoch auch durch einen Roboter geschehen. Besonders geeignet ist jedoch ein Formzylinder, der mit einer erneuerbaren Druckform bespannt ist. In der Zeit, in der der andere Formzylinder zum Drucken dient, läßt sich die verdruckte Druckform durch eine Löschvorrichtung löschen und anschließend neu bebildern. Dies geschieht beispielsweise durch ein Tintendruckverfahren oder durch ein Thermotransferverfahren mit einer Folie, die den Formzylinder bedeckt. Für die Erneuerung der Oberfläche des Formzylinders steht damit genügend Zeit zur Verfügung. Dadurch, daß der Formzylinder aus der Druckmaschine ausgeladen und nicht in ihr selbst wieder bebildert wird, ergeben sich keine Platzprobleme für die Bebilderungseinheit.

Durch die Erfindung werden definierte Schnittstellen zwischen der Druckmaschine, d. h. der Lagerung des Formzylinders in den Seitenwänden der Druckmaschine, und dem Formzylinder selbst geschaffen. Um ihn umfangs- und seitenregisterrichtig in der Druckmaschine zu lagern, sind beispielsweise in den Seitenwänden in Richtung der Längsachse des Formzylinders bewegliche Lagerpinolen für den Formzylinder, Formzylinderspanner und Stirnverzahnungen zwischen dem Zylinderlager und dem Formzylinder vorgesehen.

Das Ablagemagazin, das zum Auswechseln der Formzylinder dient, weist vorzugsweise einen Trommelspeicher auf, in dem ein oder mehrere Formzylinder zum Auswechseln gelagert wird bzw. werden. Die Greif-, Dreh- und Hubelemente, mit denen der Formzylinder aus der Druckmaschine herausgenommen wird und gegen einen anderen Formzylinder ausgetauscht wird, sind vorzugsweise nach der Art von derartigen Einrichtungen ausgebildet, wie sie bei Werkzeugmaschinen, z. B. CNC-Werkzeugmaschinen, Verwendung findet.

Nachstehend wird die Erfindung in Ausführungsbeispielen anhand der Zeichnungen näher erläutert. Es zeigen:
- Fig. 1 bis Fig. 4:: eine Bogendruckmaschine mit einer Auswechseleinheit mit einem Greifer und einer Hubvorrichtung in mehreren Positionen zum Austauschen eines Formzylinders,
- Fig. 5:: einen weiteren Schritt zum Austauschen des Formzylinders der Bogendruckmaschine nach Fig. 1 bis 4, wobei eine Bebilderungsstation für das Tintenstrahlverfahren dargestellt ist,
- Fig. 6:: denselben Schritt zum Austauschen des Formzylinders wie in Fig. 5, wobei eine Bebilderungsstation für das Thermotransferverfahren dargestellt ist,
- Fig. 7:: eine andere Rollendruckmaschine mit einer Auswechseleinheit zum Austauschen eines Formzylinders,
- Fig. 8:: eine Bogendruckmaschine mit einer Auswechseleinheit, die mit einem Trommelspeicher ausgestattet ist,
- Fig. 9:: eine Rollendruckmaschine mit einem Satelliten-Druckwerk mit einer Auswechseleinheit, die mit einem Trommelspeicher ausgestattet ist,
- Fig. 10:: einen Querschnitt durch einen Formzylinder und seine Lagerung und
- Fig. 11:: eine Bogendruckmaschine mit mehreren Druckwerken, oberhalb deren eine Laufkatze angeordnet ist.

Eine Bogendruckmaschine 1 (Fig. 1) umfaßt einen Bogenspeicher 2 mit den zu druckenden Bögen, einen Bogenanleger 3, der die Bögen an einen Druckzylinder 4 anlegt, auf dessen Umfangsfläche sie von einem Formzylinder 5 über einen Übertragungszylinder 6 im Offsetdruckverfahren bedruckt werden. Die bedruckten Bögen werden von dem Druckzylinder 4 zu einer Abnahmetrommel 7 weitertransportiert. Diese übergibt sie einem hier nicht dargestellten Druckzylinder eines weiteren Druckwerks der Bogendruckmaschine 1.

Die Bogendruckmaschine 1 ist mit einer Auswechseleinheit zum Wechseln des Formzylinders 5 ausgestattet, die ihrerseits einen Greifer 8, eine Hubvorrichtung 9 und einen Doppelgreifer 10 umfaßt, der in einem eigenen Gestell 11 gelagert ist. Der Doppelgreifer 10 trägt bereits einen Formzylinder 5', der gegen den Formzylinder 5 ausgetauscht werden soll, wenn dessen Druckform verdruckt ist oder wenn ein anderer Druckauftrag ausgeführt werden soll. Er fungiert als Zylinderwechselvorrichtung.

Der Greifer 8 ist beispielsweise in den Seitenwänden 11 der Bogendruckmaschine 1 in den Richtungen eines Doppelpfeils A schwenkbar befestigt. Der Greifer 8 hat zwei Greifarme 80, die an ihren Enden jeweils mit einem Schenkel 82 und einer Klemmvorrichtung 81 ausgestattet sind, die in ein Aufnahmemittel, z. B. eine Aufnahmenut 51 (Fig. 10) in einem Zapfen 520, des Formzylinders 5 jeweils seitlich der Stirnseiten des Formzylinders 5 hineinpassen.

Wenn also der Formzylinder 5 ausgewechselt werden soll, werden Farbwerkswalzen 130, 131, 132 eines Farbwerks 13 der Bogendruckmaschine 1, die im Schwenkbereich des Formzylinders 5 liegen, zunächst von dem Formzylinder 5 mit nicht näher dargestellten Bewegungsmitteln abgeschwenkt (Pfeil B). Dann greifen der Schenkel 82 und die Klemmvorrichtung 81 an den Greifarmen 80 des Greifers 8 in die jeweilige seitliche Aufnahmenut 51 des Formzylinders 5. Die Klemmvorrichtung 81 preßt den Zapfen 520 des Formzylinders 5 gegen den Schenkel 82, und der Greifer 8 bewegt sich in Richtung zu der Hubvorrichtung 9, die den Formzylinder 5 in ebenfalls dafür vorgesehenen Aufnahmenuten 52 (Fig. 10) in dessen Zapfen 520 mit seinen beiden seitlichen Schenkeln trägt.

Die Hubvorrichtung 9 weist an der Seitenwand 12 der Bogendruckmaschine 1 eine Gewindespindel 91 auf oder ist über eine Zahnstange oder über einen Kettenantrie in Richtung eines Doppelpfeils C beweglich. Nachdem der Greifer 8 den Formzylinder 5 der Hubvorrichtung 9 übergeben hat, trägt diese den Formzylinder 5 nach oben, um ihn dem Doppelgreifer 10 zu übergeben (Fig. 2). Dieser ist zur Aufnahme des Formzylinders 5 bereits zu der Hubvorrichtung 9 hingeschwenkt. Der Doppelgreifer 10 nimmt den Formzylinder 5 mit seinen beiden Schenkeln wiederum in Aufnahmenuten 51 des Formzylinders 5 auf einem Hebelarm 100 auf. Der Doppelgreifer 10 hat in jedem seiner beiden Hebelarme 100, 101 je ein vor- und zurückziehbares Haltemittel 102 zum Festklemmen des Formzylinders 5 bzw. des Formzylinders 5', der gegen den Formzylinder 5 ausgetauscht werden soll.

Nachdem der Doppelgreifer 10 (Fig. 3) den Formzylinder 5 von der Hubvorrichtung 9 übernommen und ihn mittels des Haltemittels 102 festgeklemmt hat, fährt die Hubvorrichtung 9 wieder nach unten (Doppelpfeil C) aus dem Schwenkbereich des Doppelgreifers 10 heraus.

Sodann dreht sich der Doppelgreifer 10 (Fig. 4) um 180°, um den Formzylinder 5' in Aufnahmeposition für die Hubvorrichtung 9 zu bringen. Die Hubvorrichtung 9 wird wieder nach oben gefahren, bis sie die Position erreicht, in der sie den Formzylinder 5' übernimmt, sobald das ihn haltende Haltemittel 102 des Doppelgreifers 10 gelöst ist.

Die Hubvorrichtung 9 erübrigt sich, wenn der Greifer 8 mit ausfahrbaren Teleskoparmen versehen ist, mit denen er den Formzylinder 5 unmittelbar dem Doppelgreifer 10 übergibt.

Während nun der Formzylinder 5' (Fig. 5) von der Hubvorrichtung 9 mit dem Greifer 8 in derselben Weise in seine Druckposition gebracht wird, wie vorher der Formzylinder 5 aus seiner Position in der Bogendruckmaschine 1 herausgenommen wurde, wobei auch die Farbwerkswalzen 130, 131 und 132 wieder nach unten (Doppelpfeil B) zurückgeschwenkt werden, wird nun der Formzylinder 5, der sich innerhalb des Gestells 11 des Doppelgreifers 10 befindet, für einen erneuten Druckvorgang vorbereitet. Hierzu dient eine Bebilderungseinheit 14, wie sie beispielsweise in Fig. 5 dargestellt ist. Die Bebilderungseinheit 14 ist in einem Gestell 140 angeordnet, welches mit den Seitenwänden 13 des Druckwerks der Bogendruckmaschine 1 integriert ist und ebenfalls das Gestell 11 des Doppelgreifers 10 umfaßt. Die Bebilderungseinheit 14 umfaßt eine Löschvorrichtung 141. Die Löschvorrichtung 141 ist beispielsweise ein Plasmabrenner, der in die Drehachse des Doppelgreifers 10 integriert ist. Der Formzylinder 5 ist in dem Hebelarm 100 des Doppelgreifers 10, der ihn trägt, durch einen Motor, der hier nicht dargestellt ist, drehbar gelagert. Dadurch läßt sich das Bild, das die Druckform auf ihrer Mantelfläche trägt, durch den Plasmabrenner löschen, während der Formzylinder 5 eine Umdrehung um seine Lagerung in dem Hebelarm 100 vollzieht. Die Bebilderungseinheit 14 umfaßt weiterhin eine Bebilderungsvorrichtung 142, um die Druckform auf der Mantelfläche des Formzylinders 5 neu zu beschreiben, z. B. mittels Tintenstrahl oder durch Laserablation. Die Bebillderungsvorrichtung 142 ist in Richtungen eines Doppelpfeils E beweglich auf einer Halterung 143 angeordnet, damit sie bei den Schwenkbewegungen des Doppelgreifers 10 jeweils zur Seite geschoben werden kann, z. B. mittel eines Motors. Außerdem ist eine Fixiervorrichtung 144, z. B. ein IR-Strahler, zum Fixieren des von der Bebilderungsvorrichtung 142 erzeugten Bildes vorhanden, der ebenfalls aus dem Schwenkbereich des Doppelgreifers 10 herausbewegbar ist.

Anstelle der Bebilderungseinheit 14 läßt sich auch eine andere Bebilderungseinheit (Fig. 6) vorsehen, die ebenfalls in einem Gestell 150 angeordnet ist und eine Löschvorrichtung 151, z. B. einen Plasmabrenner, umfaßt. Die Bebilderungseinheit 15 weist eine Prägewalze 152 mit einer integrierten Heizung auf, die entsprechend einem auf der Druckform zu erzeugenden Bild Material von einer Folie 153 auf den Formzylinder 5 aufprägt, wobei sich dieser in einer Position 5a befindet. Die Prägefolie 153 wird nach Art eines Films aus einer Kassette 154 abgewickelt, und die verbrauchte Prägefolie 153 wird wieder in einer Kassette 155 aufgewickelt. Dieser Bebilderungsvorgang vollzieht sich, während die Bögen mit dem auf dem Formzylinder 5' aufgebrachten Bild gedruckt werden. Das Druckbild auf der Druckform wird durch eine Fixiervorrichtung 156 fixiert.

Der Greifer 8 ist vorzugsweise auch in Richtung eines Doppelpfeils C' (Fig. 1 bis 6) verschiebbar.

In Fig. 7 ist eine Rollendruckmaschine 16 zum Bedrucken einer Bedruckstoffbahn 17 im Offset-Druckverfahren mittels eines Formzylinders 18, eines Übertragungszylinders 19 und eines Druckzylinders 20 dargestellt. Die Rollendruckmaschine 16 umfaßt weiterhin ein Farbwerk 21 und ein Feuchtwerk 22. Wenn an der Oberfläche des Formzylinders 18 anliegende Farbauftragwalzen 210, 211 und eine Feuchtauftragswalze 220 von der Oberfläche des Formzylinders 18 abgeschwenkt sind und wenn der Formzylinder 18 durch eine hier nicht dargestellte Bewegungseinrichtung innerhalb der Druckmaschine 16 in Richtung eines Pfeils G von dem Übertragungszylinder 19 geringfügig abgestellt ist, läßt er sich mittels einer beispielsweise auf einem Schienengestell 23 beweglich angeordneten Zylinderwechselvorrichtung in Form einer Greif- und Drehanordnung 24 aus der Rollendruckmaschine 16 entfernen, wenn die Greif- und Drehanordnung 24 sich nach links (Doppelpfeil F) zu der Rollendruckmaschine 16 hinbewegt. Die Greif- und Drehanordnung 24 ist als Doppelgreifer ausgebildet und beispielsweise ähnlich aufgebaut wie der Doppelgreifer 10 (Fig. 1 bis 6). Sie nimmt den Formzylinder 18 mit einem seiner Arme 240 auf. Auf ihrem anderen Arm 241 trägt sie einen gegen den Formzylinder 18 einzutauschenden Formzylinder 18'. In einer mittleren Position zwischen der Rollendruckmaschine 16 und einer Bebilderungsvorrichtung 25 vollziehen die Arme 240, 241 eine Drehbewegung um 180°, so daß der Formzylinder 18' anschließend in der Position des Formzylinders 18 in der Rollendruckmaschine 16 wieder eingesetzt werden kann, um nach Anstellen des Formzylinders 18' an den Übertragungszylinder 19 und Zurückschwenken der Farbauftragwalzen 210, 211 und der Feuchtauftragwalze 220 den Druckvorgang zum Bedrucken der Bedruckstoffbahn 17 fortzusetzen. Die Greif- und Drehanordnung 24 transportiert den Formzylinder 18 nach rechts (Doppelpfeil F) zu der Bebilderungseinheit 24, die eine Löschvorrichtung 250, eine Bebilderungsvorrichtung 251 und eine Fixiervorrichtung 252 umfaßt. Wie in den Vorrichtungen gemäß Fig. 5 und Fig. 6 wird das Druckbild auf der Druckform auf der Mantelfläche des Formzylinders 18 zunächst in der Löschvorrichtung 250 gelöscht und anschließend in der Bebilderungsvorrichtung 251 mit einem neuen Bild versehen. Zusätzlich ist noch eine Fixiervorrichtung 252 vorhanden, durch die das neue Druckbild dauerhaft gemacht wird.

Es ist wichtig, daß die Bebilderungseinheit 14 oder die Bebilderungseinheit 15 erschütterungsfrei gelagert ist. Wenn sie oberhalb des Druckwerkturms angebracht ist, sind geeignete Dämpfungsmittel vorzusehen, um die Schwingungen der Zylinder abzufangen. Wenn eine solche Maßnahme nicht ausreicht, wird die Bebilderungseinheit neben oder unter dem Druckwerksturm angebracht.

In Fig. 8 ist eine Bogendruckmaschine 26 dargestellt, die ein einziges Druckwerk 27 zum Zweifarbendruck aufweist. Dementsprechend enthält die Bogendruckmaschine 26 zwei Formzylinder 28, 29, die jeweils über einen Übertragungszylinder 30 bzw. 31 ein Bild auf einen Bogen aufbringen, der auf der Oberfläche eines Druckzylinders 32 gehalten wird und von diesem über eine Fördereinrichtung 320 wegtransportiert wird. Aus Gründen der Vereinfachung sind Farbwerk und Feuchtwerk in Fig. 8 nicht näher bezeichnet. Um die Formzylinder 28, 29 vorzugsweise in einem Arbeitsgang bei Wechsel des zu druckenden Sujets austauschen zu können, ist eine Greif- und Drehanordnung vorhanden, die Greifer 34 und 35 sowie einen Trommelspeicher 36 umfaßt. Dieser bildet eine Zylinderwechselvorrichtung. Die Greifer 34, 35 greifen die Formzylinder 28, 29 jeweils mit (hier nicht dargestellten) Halte- und Klemmvorrichtungen, ziehen die Formzylinder 28, 29 jeweils in Richtung von Pfeilen G und J aus dem Druckwerksturm 27 heraus und schwenken die Formzylinder 28, 29 in Richtung von Pfeilen I und H zu leeren Trommeln 360, 361 des Trommelspeichers 36 hin, um sie in ihnen abzulegen. Der Trommelspeicher 36 trägt in zwei weiteren Trommeln 362, 363 neue Formzylinder 28', 29', die gegen die alten Formzylinder 28, 29 ausgetauscht werden sollen. Dazu vollzieht der Trommelspeicher 36 eine Drehung um 180°. In dieser Position werden die neuen Formzylinder 28', 29' in der gleichen Weise von den Greifern 34 bzw. 35 übernommen und in die richtigen Positionen innerhalb des Druckwerksturms 27 gebracht. Während nun mit den Formzylindern 28', 29' gedruckt wird, werden die Umfangsflächen der alten Formzylinder 28, 29 durch eine Bebilderungseinheit 37, die ebenfalls an dem Druckwerksturm 27 befestigt ist, mit neuen druckenden Oberflächen ausgestattet. Dabei sind hier nicht näher dargestellte Lösch-, Bebilderungs- und Fixiervorrichtungen, wie anhand von Fig. 5 bis 7 erläutert, vorhanden.

In einer Rollendruckmaschine 38 (Fig. 9) mit einem Satelliten-Druckwerk 39 zum Vierfarb-Druck auf eine Bedruckstoffbahn 40 ist an beiden Seiten des Druckwerksturms jeweils eine Greif- und Drehanordnung mit Greifern 41, 42 bzw. 43, 44 vorgesehen. Die Greifer 41 bis 44 sind beispielsweise auf der Drehachse des zentralen Druckzylinders 45 des Satelliten-Druckwerks 39 befestigt. Zu beiden Seiten des Satelliten-Druckwerks 39 sind Trommelspeicher 46, 47 angeordnet, die jeweils zwei leere und zwei mit gegen verdruckte Formzylinder 60 bis 63 einzutauschenden neuen Formzylindern 60' und 62' bzw. 61' und 63' gefüllte Trommeln aufweisen und eine Zylinderwechselvorrichtung bilden. Der Wechselvorgang vollzieht sich mit den beiden Greif- und Drehanordnungen in ähnlicher Weise, wie anhand der Bogendruckmaschine 26 (Fig. 8) dargestellt. Bebilderungseinheiten 48, 49, die jeweils mit einer Lösch-, einer Bebilderungs- und einer Fixiereinrichtung ausgestattet sind, erzeugen neue zu druckende Bilder auf den Umfangsflächen der Formzylinder 60, 62 bzw. 61, 63.

Anstelle der Trommelspeicher 36; 46, 47 lassen sich auch Kettenspeicher einsetzen.

In dem Ketten- oder Trommelspeicher 36; 46, 47 können statt der in Fig. 8 und 9 dargestellten Formzylinder 28', 29'; 60 bis 63' neben diesen oder an weiteren Plätzen in weiteren Trommeln auch andere Zylinder und/oder Walzen 4, 6, 130, 131, 132; 19, 20, 210, 211, 220; 30, 31, 32; 45 (Fig. 1 bis 9) gelagert werden, die in der Druckmaschine 1, 16, 26, 38 auswechselbar angeordnet sind und mittels der Zylinderwechselanordnung 10; 24; 36; 46, 47 aus ihr herausnehmbar sind, was beispielsweise bei Verschleiß oder Verschmutzung notwendig ist. Sie können dann gegen einen/eine in dem Ketten- oder Trommelspeicher 36; 46, 47 gelagerten/gelagerte Zylinder/Walze ausgewechselt werden. Wenn der Zylinder oder die Walze nur verschmutzt war, kann er/sie durch eine Reinigungsvorrichtung 365; 465, 475 (Fig. 8, 9) die neben dem Ketten- oder Trommelspeicher 36; 46, 47 angeordnet ist, gereinigt werden. Dabei ist die jeweilige Reinigungsvorrichtung 365; 465, 475 an den Ketten- oder Trommelspeicher 36; 46, 47 an- und abstellbar. Während der Reinigung dreht sich der/die jeweilige Zylinder/Walze um seine/ihre Längsachse, wozu ein entsprechender Motor in dem Ketten- oder Trommelspeicher 36; 46, 47 vorhanden ist.

Die Formzylinder 5', 18, 18', 28, 28' 29, 29' sowie 60 bis 63 und 60' bis 63' sind in ähnlicher oder in gleicher Weise gelagert wie der Formzylinder 5 (Fig. 10), der in einem Lagerzapfen 505 über eine Lagerung 50 in der Seitenwand 13 (vgl. Fig. 1) gelagert ist. Die Lagerung 50 weist eine Lagerbuchse 500 mit hydraulischer Klemmung auf, in der eine Lagerpinole 501 innerhalb eines Bereiches d parallel zur Längsachse des Formzylinders 5 beweglich angeordnet ist. Über ein axiales Lager 503 und ein radiales Lager 504 ist der Lagerzapfen 505 für den Formzylinder 5 beweglich in der Lagerpinole 501 angeordnet. Der Lagerzapfen 505 ist weiterhin mit einem Formzylinderspanner 506 ausgestattet, der Klemmbacken 507 hat. Diese umschließen einen entsprechenden Spannzapfen 508 des Formzylinders 5 und werden beispielsweise pneumatisch be- und entlastet. Außerdem weisen der Formzylinder 5 und der Lagerzapfen 505 eine Verzahnung 509, beispielsweise eine Hirth-Verzahnung, miteinander auf, durch die der Formzylinder 5 gehalten und auf der Welle zentriert wird.

Anstelle der hier dargestellten Verzahnung 509 sind auch andere Arten von Verzahnungen möglich, insbesondere solche, deren Zähne an ihren Füßen geneigt sind, so daß der Formzylinder 5 beim Einsetzen in die Druckmaschine selbstzentrierend ist.

Um die Position des Formzylinders 5 beim Herausnehmen oder beim Wiedereinsetzen genau festzulegen, sind mechanische, optische oder elektronische Positioniermittel einsetzbar.

Auf die umfangsregisterrichtige Lagerung eines Zylinders kommt es außer bei einem Formzylinder noch bei einem Übertragungszylinder an, wenn dieser keine nahtlose Gummihülse hat, und bei der Farbauftragwalze, wenn der Formzylinder einen oder mehrere Spannkanäle hat und die Farbauftragwalze entsprechende Zurücknahmen der Kontur ihres Kerns und statt des Kernmaterials dort Verdickungen ihrer Mantelschicht hat, die jeweils auf den Spannkanälen des Formzylinders abrollen.

Wenn die Druckmaschinen 1, 16, 26, 38 mehrere Druckwerke aufweisen, können Auswechseleinheiten mit ihren Greifern 8; 24; 34, 35; 41 bis 44 und die Zylinderwechselvorrichtungen 10; 24; 36; 46, 47 jeweils zwischen zwei Druckwerken angeordnet sein und den Wechsel beliebiger Zylinder und Walzen in ihnen ausführen. Dazu sind die Auswechseleinheiten mit den Greifern 8; 24; 34, 35; 41 bis 44 und die Zylinderwechselvorrichtungen 10; 24; 36; 46, 47 vorzugsweise jeweils um ihre senkrechten Achsen drehbar gelagert.

Fig. 11 zeigt eine Bogendruckmaschine 400 mit fünf Druckwerkstürmen 401, 402, 403, 404 und 405, deren jeder ausgestattet ist wie der Druckwerksturm der Bogendruckmaschine 1, dargestellt in Fig. 1 bis 6. Aus Gründen der Übersichtlichkeit der Zeichnung sind die Bezugszeichen der einzelnen Zylinder und Walzen fortgelassen. Die Bogendruckmaschine 400 weist wie die Bogendruckmaschine 1 ebenfalls den Bogenspeicher 2, den Bogenanleger 3 und eine Fördereinrichtung 406 zum Ablegen der bedruckten Bögen auf einem Stapel 407 auf. Außerdem ist jedem der Druckwerke 401 bis 405 ein Greifer 408 bis 412 zugeordnet, der beispielsweise wie der Greifer 8 in Fig. 1 bis 6 ausgebildet ist und vorzugsweise teleskopartig ausziehbare Greifarme aufweist. Dadurch kann er jeden Formzylinder aus dem jeweiligen Druckwerk 401 bis 405 herausnehmen und in dem Bereich zwischen den Druckwerkstürmen 401 bis 405 so positionieren, daß eine oberhalb der Bogendruckmaschine 400 auf einer Schiene 413 angeordnete Laufkatze 414, die mit einem Teleskoparm 415 versehen ist, den Formzylinder ergreifen kann. Anschließend transportiert die Laufkatze 414 den Formzylinder entweder zu einer nicht dargestellten Auswechselvorrichtung, die beispielsweise wiederum, wie bereits in Fig. 8 und 9 dargestellt, einen Trommelspeicher aufweist, in der der Formzylinder ausgewechselt wird, oder zu einer Reinigungsvorrichtung 416, in der der Formzylinder gereinigt wird.

Wenn der Formzylinder eine erneuerbare Druckform aufweist, so transportiert die Laufkatze 414 ihn zu einer Löschvorrichtung 417. Dort wird das Bild, das die Druckform auf ihrer Mantelfläche aufweist, gelöscht. Anschließend wird die Druckform in einer Bebilderungsvorrichtung 418 neu bebildert. Dieses Druckbild wird dann in einer Fixiervorrichtung 419 fixiert. Der Zylinder ist an dem Teleskoparm 415 mittels eines Motors drehbar angeordnet, so daß er während des Löschens, Bebilderns oder des Fixierens bzw. des Reinigens um seine Längsachse gedreht wird.

Anstelle der hängend angeordneten Laufkatze 414 kann auch eine seitlich neben den Druckwerken stehende Vorrichtung vorhanden sein, die entweder auf einem Schienensystem oder induktiv oder durch optische oder elektrische Wellen gesteuert neben den Druckwerken 401 bis 405 beweglich angeordnet ist. Diese Vorrichtung wirkt dann mit den Greifern 408 bis 412 zusammen, um die Formzylinder aus den Druckwerkstürmen 401 bis 405 herauszunehmen, gegen andere auszutauschen, zu reinigen oder neu zu bebildern.

Gemäß der Erfindung werden Druckmaschinen 1, 16, 26, 38 geschaffen, die Formzylinder 5, 18, 28, 29, 60 bis 63 aufweisen, die zusammen mit ihren Druckformen gegen gleich aufgebaute Formzylinder 5', 18', 28', 29', 60' bis 63' austauschbar sind. Dabei haben die Formzylinder (5, 5'; 18, 18'; 28, 28'; 29, 29'; 60 bis 63, 60' bis 63') fest vorgegebene Schnittstellen für die seiten- und umfangsregisterrichtige Lagerung innerhalb der Druckmaschinen 1, 16, 26, 38. Die Auswechseleinheit weist Greifer 8, 10; 24; 34, 35; 41 bis 44 auf, um den verdruckten Formzylinder 5, 18, 28, 29, 60 bis 63 mit den entsprechenden Formzylinder 5', 18', 28', 29', 60' bis 63' auszutauschen. Dieser wird jeweils aus einem Ablagemagazin, z. B. Trommelspeichern, 36; 46, 47 oder einem Kettenspeicher, entnommen. Vorzugsweise ist innerhalb der Ablagemagazine oder in ihrer Nähe eine Bebilderungseinheit 14, 15; 25; 37; 48, 49 vorhanden, in der zunächst das alte Druckbild gelöscht wird und dann ein neues Druckbild aufgebracht wird, z. B. nach dem Tintenstrahl- oder dem Thermotransferverfahren.

Die anhand von Bogen- und Rollendruckmaschinen 1, 16, 26, 38, 400 für das Offset-Druckverfahren erläuterte Erfindung läßt sich auf Druckmaschinen für jede andere Art von Druckverfahren, z. B. den Tiefdruck, übertragen. In einer weiteren Variante der Erfindung weist eine Rollen- oder Bogendruckmaschine 1, 16, 26, 38, 400 mehrere Druckwerke auf, zwischen denen eine Auswechseleinheit nach Art eines Roboters hin- und herfährt, um Formzylinder aus ihren Lagerungen 50 zu entnehmen und gegen entsprechende Formzylinder auszutauschen, die die Auswechseleinheit einer feststehenden Zylindervorrichtung, z. B. einem Ketten- oder Trommelspeicher, entnimmt. Die Auswechseleinheit kann die Formzylinder ebenfalls zu einer ortsfesten Reinigungsvorrichtung oder zu einer Bebilderungseinheit transportieren.

## Patentansprüche

1. Druckmaschine (1, 16, 26, 38) mit mindestens einem, eine Druckform tragenden und zusammen mit der Druckform gegen einen zweiten, ebenfalls eine Druckform tragenden Formzylinder (5'; 18'; 28', 29'; 60' bis 63') austauschbaren ersten Formzylinder (5; 18; 28, 29; 60 bis 63), der in der Druckmaschine (1, 16, 26, 38) in einer Lagerung (50) eingesetzt ist, aus der er wieder herausnehmbar ist, dadurch gekennzeichnet, daß die Formzylinder (5, 5'; 18, 18'; 28, 29, 28', 29'; 60 bis 63, 60' bis 63') fest vorgegebene Schnittstellen für die seiten- und umfangsregisterrichtige Lagerung (50) in der Druckmaschine (1, 16, 26, 38) haben und daß die Druckmaschine (1, 16, 26, 38) eine Auswechseleinheit mit einem ersten Greifer (8; 24; 34, 35; 41 bis 44) und eine Zylinderwechselvorrichtung (10; 24; 36; 46, 47) hat, daß der erste Greifer (8; 24; 34, 35; 41 bis 44) den ersten Formzylinder (5; 18; 28, 29; 60 bis 63) aus seiner Lagerung (50) herausnimmt, ihn in der Zylinderwechselvorrichtung (10; 24; 36; 46, 47) ablegt, aus ihr den zweiten Formzylinder (5'; 18'; 28', 29'; 60' bis 63') herausholt und diesen entsprechend wieder in die Lagerung (50) in der Druckmaschine (1, 16, 26, 38) einsetzt, wobei die Zylinderwechselvorrichtung (10; 24; 36; 46, 47) eine Bebilderungseinheit (14, 15; 25; 37; 48, 49) zum neuen Bebildern des ersten Formzylinders (5; 18; 28, 29; 60 bis 63) aufweist, wobei dieser während der Bebilderung um seine Längsachse gedreht wird.

2. Druckmaschine (1) nach Anspruch 1, dadurch gekennzeichnet, daß die Auswechseleinheit außer dem ersten Greifer (8) noch eine Hubvorrichtung (9) zur Aufnahme des ersten Formzylinders (5) von dem ersten Greifer (8) und zur Abgabe an einen zweiten Greifer (10) sowie zur Aufnahme des zweiten Formzylinders (5') von dem zweiten Greifer (10) und zu dessen Abgabe an den ersten Greifer (8) aufweist.

3. Druckmaschine (1, 16) nach Anspruch 2, dadurch gekennzeichnet, daß der erste (24) oder der zweite Greifer (10) als um den Mittelpunkt zweier Hebelarme (100, 101; 240, 241) schwenkbarer Doppelgreifer (10, 24) ausgebildet ist, der beim Auswechselvorgang mit dem einen Hebelarm (100, 240) den ersten Formzylinder (5, 18) aufnimmt und von dem zweiten Hebelarm (101, 241) den zweiten Formzylinder (5', 18') abgibt.

4. Druckmaschine (1, 16) nach Anspruch 2 oder 3, dadurch gekennzeichnet, daß die Hubvorrichtung (9) mittels einer Gewindespindel (91), einer Zahnstange oder eines Kettenantriebes heb- und senkbar ist.

5. Druckmaschine (1, 16, 26, 38) nach einem der Ansprüche 1 bis 4, dadurch gekennzeichnet, daß die Greifer (8; 24; 34, 35; 41 bis 44) an ihren Armen (80) jeweils eine Klemmvorrichtung (81) zum Klemmen des jeweiligen Formzylinders (5, 5'; 18, 18'; 28, 29, 28', 29'; 60 bis 63; 60' bis 63') gegen einen Schenkel (82) aufweisen.

6. Druckmaschine (1, 16, 26, 38) nach einem der Ansprüche 1 bis 5, dadurch gekennzeichnet, daß die Zylinderwechselvorrichtung (10; 24; 36; 46, 47) neben, unter oder über dem jeweiligen Druckwerk der Druckmaschine (1, 16, 26, 38) angeordnet ist.

7. Druckmaschine (26, 38) nach einem der Ansprüche 1 bis 6, dadurch gekennzeichnet, daß die Zylinderwechselvorrichtung (10; 24; 36; 46, 47) ein Ablagemagazin mit einem Trommelspeicher (36; 46, 47) oder einen Kettenspeicher aufweist.

8. Druckmaschine nach Anspruch 7, dadurch gekennzeichnet, daß die in dem Trommelspeicher (36; 46, 47) oder Kettenspeicher gelagerten Formzylinder (5, 5'; 18, 18'; 28, 29, 28', 29'; 60 bis 63, 60' bis 63') jeweils um ihre eigene Längsachse drehbar sind und durch eine Reinigungsvorrichtung auf ihrer Mantelfläche gereinigt werden, während sich die Formzylinder (5, 5'; 18, 18'; 28, 29, 28', 29'; 60 bis 63, 60' bis 63') jeweils um ihre Längsachsen drehen.

9. Druckmaschine (1, 16) nach einem der Ansprüche 1 bis 8, dadurch gekennzeichnet, daß die Bebilderungseinheit (14, 15; 25) eine Löschvorrichtung (141, 151; 250) zum Löschen des Druckbildes des ersten Formzylinders (5; 18; 28, 29) und eine Bebilderungsvorrichtung (142, 152; 251) zum Erzeugen eines neuen Druckbildes auf dem ersten Formzylinder (5; 18; 28, 29) aufweist.

10. Druckmaschine (1, 16) nach Anspruch 9, dadurch gekennzeichnet, daß die Bebilderungseinheit (14, 15, 25) zusätzlich eine Fixiervorrichtung (144, 156, 252) zum Haltbarmachen des Druckbildes auf der Druckform des Formzylinders (18) enthält.

11. Druckmaschine (1) nach Anspruch 10, dadurch gekennzeichnet, daß die Bebilderungseinheit (14, 15) nach dem Tintenstrahlverfahren, dem Laserablations- oder dem Thermotransferverfahren arbeitet.

12. Druckmaschine (1) nach einem der Ansprüche 2 bis 11, dadurch gekennzeichnet, daß der erste (5) und der zweite Formzylinder (5') Aufnahmemittel (51, 52) für den ersten (8) und den zweiten Greifer (10) und die Hubvorrichtung (9) aufweisen.

13. Druckmaschine (1) nach einem der vorhergehenden Ansprüche, dadurch gekennzeichnet, daß die Formzylinder (5, 5') eine stirnseitige Verzahnung (509), insbesondere eine Hirth-Verzahnung, aufweisen.

14. Druckmaschine (1) nach einem der vorhergehenden Ansprüche, dadurch gekennzeichnet, daß die Formzylinder (5, 5') über einen Spannzapfen (508) in einem Zylinderspanner (506) gehalten werden.

15. Druckmaschine (1) nach einem der vorhergehenden Ansprüche, dadurch gekennzeichnet, daß die Formzylinder (5, 5') über eine gegenüber einer festen Lagerbuchse (500) in Richtung der Achse des Formzylinders (5) bewegliche Lagerpinole (501) aus der Lagerung (50) aus den Seitenwänden (13) der Druckmaschine (1) herausnehmbar sind.

16. Druckmaschine (1, 16, 26, 38) nach einem der vorhergehenden Ansprüche, dadurch gekennzeichnet, daß die Greifer (8, 10, 34, 41 bis 44) teleskopartige Greifarme zum Aufnehmen des Formzylinders (5, 5'; 18, 18'; 28, 29, 28', 29'; 60 bis 63, 60' bis 63') in dessen Aufnahmemitteln (51, 52) aufweisen.

17. Druckmaschine (1, 16, 26, 38) nach einem der vorhergehenden Ansprüche, dadurch gekennzeichnet, daß die Zylinderwechselvorrichtung (10; 24; 36; 46, 47) ein Schienensystem (23) aufweist.

18. Druckmaschine (1, 16, 26, 38) nach einem der vorhergehenden Ansprüche, dadurch gekennzeichnet, daß Druckformen auf den Formzylindern (5, 5'; 18, 18'; 28, 29, 28', 29'; 60 bis 63, 60' bis 63') in der Zylinderwechselvorrichtung (10; 24; 36; 46, 47) manuell oder durch einen Roboter austauschbar sind.

19. Druckmaschine (1, 16, 26, 38) nach einem der vorhergehenden Ansprüche mit zwei oder mehr Druckwerken, dadurch gekennzeichnet, daß die Auswechseleinheit (8; 24; 34, 35; 41 bis 44) und die Zylinderwechselvorrichtung (10; 24; 36; 46, 47) für den Wechsel der Formzylinder (5, 5'; 18, 18'; 28, 29, 28', 29'; 60 bis 63, 60' bis 63') zwischen zweien der Druckwerke angeordnet ist und für den Wechsel der Formzylinder (5, 5'; 18, 18'; 28, 29, 28', 29'; 60 bis 63, 60' bis 63') in den Druckwerken dient.

20. Druckmaschine (1, 16, 26, 38) nach einem der Ansprüche 1 bis 18 mit zwei oder mehr Druckwerken, dadurch gekennzeichnet, daß die Auswechseleinheit (8; 24; 34, 35; 41 bis 44) und die Zylinderwechselvorrichtung (10; 24; 36; 46, 47) für den Wechsel der Formzylinder (5, 5'; 18, 18'; 28, 29, 28', 29'; 60 bis 63, 60' bis 63') seitlich der Druckwerke auf einem Schienensystem oder induktiv mittels eines unterhalb des Bodens verlaufenden Drahtsystems oder durch elektrische oder optische Wellen steuerbar beweglich angeordnet ist und für den Wechsel der Formzylinder (5, 5'; 18, 18'; 28, 29, 28', 29'; 60 bis 63, 60' bis 63') in den Druckwerken dient.

21. Druckmaschine (400) mit mehreren Druckwerken (401 bis 405) nach einem der Ansprüche 1 bis 20, dadurch gekennzeichnet, daß oberhalb der Druckmaschine eine Laufkatze (414) auf einer Schiene (413) beweglich angeordnet ist und von zwischen den Druckwerken (401 bis 405) angeordneten Greifern (408 bis 412) Walzen oder Zylinder übernimmt bzw. an diese abgibt, wobei die Walzen oder Zylinder in einer ortsfesten Reinigungsvorrichtung (416) gereinigt werden, wobei die Zylinder, wenn es sich um Formzylinder handelt, in einer ebenfalls ortsfesten Bebilderungseinheit (417 bis 419) neu bebildert werden.

22. Druckmaschine (1, 16, 26, 38, 400) nach einem der Ansprüche 1 bis 20 mit mehreren Druckwerken (401 bis 405), dadurch gekennzeichnet, daß eine nach Art eines Roboters zwischen den Druckwerken frei bewegliche Auswechseleinheit zum Wechseln der Formzylinder (5; 18; 28, 29; 60 bis 63) vorhanden ist, die diese aus ihren Lagerungen (50) herausnimmt, sie zum Austausch gegen andere Formzylinder (5'; 18'; 28', 29'; 60' bis 63') in einer Zylinderwechselvorrichtung ablegt und die entsprechenden anderen Formzylinder (5'; 18'; 28', 29'; 60' bis 63') aus dieser herausnimmt oder sie zu einer Reinigungsvorrichtung bringt oder die Formzylinder (5; 18; 28, 29; 60 bis 63) zu einer Bebilderungseinheit bringt.

## Claims

1. Printing machine (1, 16, 26, 38) having at least a first forme cylinder (5; 18; 28, 29; 60 to 63) carrying a printing forme, and being exchangeable, together with the printing forme, for a second forme cylinder (5'; 18'; 28', 29'; 60' to 63') also carrying a printing forme, which first forme cylinder is inserted in the printing machine (1, 16, 26, 38) in a bearing (50) from which it can be removed again, characterised in that the forme cylinders (5, 5'; 18, 18'; 28, 29, 28', 29'; 60 to 63, 60' to 63') have fixedly predetermined intersection points for lateral and circumferential in-register mounting (50) in the printing machine (1, 16, 26, 38), and in that the printing machine (1, 16, 26, 38) has an exchange unit with a first gripper (8; 24; 34, 35; 41 to 44) and a cylinder exchange device (10; 24; 36; 46, 47), in that the first gripper (8; 24; 34, 35; 41 to 44) takes the first forme cylinder (5; 18; 28, 29; 60 to 63) out of its bearing (50), deposits it in the cylinder exchange device (10; 24; 36; 46, 47), removes the second forme cylinder (5'; 18'; 28', 29'; 60' to 63') from it, and inserts it accordingly again into the bearing (50) in the printing machine (1, 16, 26, 38), wherein the cylinder exchange device (10; 24; 36; 46, 47) has an imaging unit (14, 15; 25; 37; 48, 49) for re-imaging the first forme cylinder (5; 18; 28, 29; 60 to 63), this being rotated about its longitudinal axis during imaging.

2. Printing machine (1) according to claim 1, characterised in that in addition to the first gripper (8) the exchange unit has a lifting device (9) for picking up the first forme cylinder (5) from the first gripper (8) and for delivering it to a second gripper (10), and for picking up the second forme cylinder (5') from the second gripper (10) and delivering it to the first gripper (8).

3. Printing machine (1, 16) according to claim 2, characterised in that the first (24) or the second gripper (10) is constructed as a double gripper (10, 24) which can be pivoted about the centre point of two lever arms (100, 101; 240, 241) and which, during the exchange procedure, picks up the first forme cylinder (5, 18) with one lever arm (100, 240) and delivers the second forme cylinder (5' 18') from the second lever arm (101, 241).

4. Printing machine (1, 16) according to claim 2 or 3, characterised in that the lifting device (9) can be raised and lowered by means of a threaded spindle (91), a toothed rack or a chain drive.

5. Printing machine (1, 16, 26, 38) according to one of claims 1 to 4, characterised in that the grippers (8; 24; 34, 35; 41 to 44) each have a clamping device (81) on their arms (80) for clamping the respective forme cylinder (5, 5'; 18, 18'; 28, 29, 28', 29'; 60 to 63; 60' to 63') against a limb (82).

6. Printing machine (1, 16, 26, 38) according to one of claims 1 to 5, characterised in that the cylinder exchange device (10; 24; 36; 46, 47) is arranged near, below or above the respective printing unit of the printing machine (1, 16, 26, 38).

7. Printing machine (26, 38) according to one of claims 1 to 6, characterised in that the cylinder exchange device (10; 24; 36; 46, 47) has a storage hopper with a drum storage unit (36; 46, 47) or a chain storage unit.

8. Printing machine according to claim 7, characterised in that the forme cylinders (5, 5'; 18, 18'; 28, 29, 28', 29'; 60 to 63, 60' to 63') mounted in the drum storage unit (36; 46, 47) or chain storage unit can be rotated respectively about their own longitudinal axis and are cleaned on their casing surface by a cleaning device, whilst the forme cylinders (5, 5'; 18, 18'; 28, 29, 28', 29'; 60 to 63, 60' to 63') rotate respectively about their longitudinal axes.

9. Printing machine (1, 16) according to one of claims 1 to 8, characterised in that the imaging unit (14, 15; 25) has an erasure device (141, 151; 250) for erasing the printed image of the first forme cylinder (5; 18; 28, 29) and an imaging device (142, 152; 251) for producing a new printed image on the first forme cylinder (5; 18; 28, 29).

10. Printing machine (1, 16) according to claim 9, characterised in that the imaging unit (14, 15, 25) additionally contains a fixing device (144, 156, 252) for preserving the printed image on the printing forme of the forme cylinder (18).

11. Printing machine (1) according to claim 10, characterised in that the imaging unit (14, 15) works in accordance with the ink jet process, the laser ablation process or the thermal transfer process.

12. Printing machine (1) according to one of claims 2 to 11, characterised in that the first (5) and the second forme cylinder (5') have receiving means (51, 52) for the first (8) and the second gripper (10) and the lifting device (9).

13. Printing machine (1) according to one of the preceding claims, characterised in that the forme cylinders (5, 5') have front end toothing (509), in particular Hirth-type toothing.

14. Printing machine (1) according to one of the preceding claims, characterised in that the forme cylinders (5, 5') are held in a cylinder clamper (506) by means of a clamping journal (508).

15. Printing machine (1) according to one of the preceding claims, characterised in that the forme cylinders (5, 5') can be taken out of the bearing (50) out of the side walls (13) of the printing machine (1) by means of a bearing sleeve (501) which is movable with respect to a fixed bearing bushing (500) in the direction of the axis of the forme cylinder (5).

16. Printing machine (1, 16, 26, 38) according to one of the preceding claims, characterised in that the grippers (8, 10, 34, 41 to 44) have telescope-like gripper arms for receiving the forme cylinder (5, 5'; 18, 18'; 28, 29, 28', 29'; 60 to 63, 60' to 63') in its receiving means (51, 52).

17. Printing machine (1, 16, 26, 38) according to one of the preceding claims, characterised in that the cylinder exchange device (10; 24; 36; 46, 47) has a rail system (23).

18. Printing machine (1, 16, 26, 38) according to one of the preceding claims, characterised in that printing formes on the forme cylinders (5, 5'; 18, 18'; 28, 29, 28', 29'; 60 to 63, 60' to 63') in the cylinder exchange device (10; 24; 36; 46, 47) can be exchanged manually or by means of a robot.

19. Printing machine (1, 16, 26, 38) according to one of the preceding claims, having two or more printing units, characterised in that the exchange unit (8; 24; 34, 35; 41 to 44) and the cylinder exchange device (10; 24; 36; 46, 47) for exchanging the forme cylinders (5, 5'; 18, 18'; 28, 29, 28', 29'; 60 to 63, 60' to 63') is arranged between two of the printing units and is used for exchanging the forme cylinders (5, 5'; 18, 18'; 28, 29, 28', 29'; 60 to 63, 60' to 63') in the printing units.

20. Printing machine (1, 16, 26, 38) according to one of claims 1 to 18, having two or more printing units, characterised in that the exchange unit (8; 24; 34, 35; 41 to 44) and the cylinder exchange device (10; 24; 36; 46, 47) for exchanging the forme cylinders (5, 5'; 18, 18'; 28, 29, 28', 29'; 60 to 63, 60' to 63') is movably arranged laterally of the printing units on a rail system, or so as to be controllable inductively by means of a wire system extending below the base or--by means of electrical or optical waves, and is used for exchanging the forme cylinders (5, 5'; 18, 18'; 28, 29, 28', 29'; 60 to 63, 60' to 63') in the printing units.

21. Printing machine (400) having several printing units (401 to 405) according to one of claims 1 to 20, characterised in that a travelling trolley (414) is arranged movably on a rail (413) above the printing machine, and takes up and/or delivers rollers or cylinders to and/or from grippers (408 to 412) arranged between the printing units (401 to 405), whereby the rollers or cylinders are cleaned in a fixed cleaning device (416), and in the case of forme cylinders the cylinders are re-imaged in an imaging unit (417 to 419) which is also fixed.

22. Printing machine (1, 16, 26, 38, 400) according to one of claims 1 to 20, having several printing units (401 to 405), characterised in that it contains an exchange unit, freely movable between the printing units like a kind of robot, for changing the form cylinders (5; 18; 28, 29; 60 to 63), this exchange unit taking them out of their bearings (50), delivering them to a cylinder exchange device to exchange them for other forme cylinders (5'; 18'; 28', 29'; 60' to 63'), and taking the corresponding other forme cylinders (5'; 18'; 28', 29'; 60' to 63') out of it, or bringing them to a cleaning device, or bringing the forme cylinders (5; 18; 28, 29; 60 to 63) to an imaging unit.

## Revendications

1. Machine à imprimer (1, 16, 26, 38) comportant au moins un premier cylindre porte-plaque (5; 18; 28; 29; 60 à 63), qui porte une plaque d'impression, peut être remplacé conjointement avec la plaque d'impression par un second cylindre porte-plaque (5'; 18'; 28'; 29'; 60' à 63') portant également une plaque d'impression et est monté dans la presse rotative à imprimer (1, 16, 26, 38), dans un support (50), et peut en être ressorti, caractérisée en ce que les cylindres porte-plaque (5, 5'; 18, 18'; 28, 29, 28', 29'; 60 à 63, 60' à 63') comportent des interfaces prédéterminées de façon fixe pour le support (50), dont l'alignement est correct latéralement et circonférentiellement, dans la presse rotative à imprimer (1, 16, 26, 38) et que la presse rotative à imprimer (1, 16, 26, 38) comporte une unité interchangeable comportant un premier organe de préhension (8; 24; 34; 35; 41 à 44) et un dispositif (10; 24; 36; 46, 47) de changement de cylindre, que le premier organe de préhension (8; 24; 34; 35; 41 à 44) sort le premier cylindre porte-plaque (5; 18; 28, 29; 60 à 63) hors de son support (50), le dépose dans le dispositif (10; 24; 36; 46, 47) de changement de cylindre, retire de ce dispositif le second cylindre porte-plaque (5'; 18'; 28', 29'; 60' à 63') et place ce cylindre porte-plaque à nouveau de façon correspondante dans le support (50) dans la presse rotative à imprimer (1, 16, 28, 38), le dispositif (10; 34; 36; 46, 47) de changement de cylindre comportant une unité d'exposition (14, 15; 25; 37; 48, 49) servant à réaliser une nouvelle exposition du premier cylindre porte-plaque (5; 18; 28, 29; 60 à 63), ce cylindre étant entraîné en rotation autour de son axe longitudinal pendant l'exposition.

2. Machine à imprimer (1) selon la revendication 1, caractérisée en ce que l'unité interchangeable comporte, en dehors du premier organe de préhension (8), également un dispositif de levage (9) servant à recevoir le premier cylindre porte-plaque (5) de la part du premier organe de préhension (8) et également servant à recevoir un second cylindre porte-plaque (5') de la part du second organe de préhension (10) et à le délivrer au premier organe de préhension (8).

3. Machine à imprimer (1, 16) selon la revendication 2, caractérisée en ce que le premier organe de préhension (24) ou le second organe de préhension (10) est agencé sous la forme d'un organe de préhension double (10, 24), qui peut pivoter autour du centre de deux bras de levier (100, 101; 240, 241) et qui, lors du processus d'échange, reçoit avec le premier bras de levier (100, 240) le premier cylindre porte-plaque (5, 18) et délivre, par le second bras de levier (101, 241), le second cylindre porte-plaque (5', 18').

4. Machine à imprimer (1, 16) selon la revendication 2 ou 3, caractérisée en ce que le dispositif de levage (9) peut être soulevé ou abaissé à l'aide d'une broche filetée (91), d'une crémaillère ou d'un dispositif d'entraînement à chaîne.

5. Machine à imprimer (1, 16, 38) selon l'une des revendications 1 à 4, caractérisée en ce que les organes de préhension (8; 24; 34, 35; 41 à 44) comportent, au niveau de leurs bras (80), respectivement un dispositif de serrage (81) pour serrer le cylindre porte-plaque respectif (5; 5'; 18, 18'; 28, 29, 28', 29'; 60 à 63; 60' à 63) contre une branche (82).

6. Machine à imprimer (1, 16, 26, 38) selon l'une des revendications 1 à 5, caractérisée en ce que le dispositif (10; 24; 36; 46, 47) de changement de cylindre est disposé à côté, au-dessous ou au-dessus du mécanisme d'impression respectif de la presse rotative à imprimer (1, 16, 26, 38).

7. Machine à imprimer (26, 38) selon l'une quelconque des revendications 1 à 6, caractérisée en ce que le dispositif de changement de cylindre (10; 24; 36; 46, 47) comporte un magasin de rangement pourvu d'un magasin à tambours (36; 46, 47), ou un magasin à chaînes.

8. Machine à imprimer selon la revendication 7, caractérisée en ce que des cylindres porte-plaque (5, 5'; 18, 18'; 28, 29, 28', 29'; 60 à 63, 60' à 63'), qui sont rangés dans le magasin à tambours (36; 46; 47) ou dans le magasin à chaînes, peuvent être entraînés en rotation respectivement autour de leur axe longitudinal propre et sont nettoyés, au niveau de leur surface enveloppe, par un dispositif de nettoyage, tandis que les cylindres porte-plaque (5, 5'; 18, 18'; 28, 29, 28', 29'; 60 à 63, 60 à 63') tournent respectivement autour de leurs axes longitudinaux.

9. Machine à imprimer (1, 16) selon l'une des revendications 1 à 8, caractérisée en ce que l'unité d'exposition (14, 15, 25) comporte un dispositif d'effacement (141, 151; 250) servant à effacer l'image d'impression du premier cylindre porte-plaque (5; 18; 28, 29) et un dispositif d'exposition (142, 152; 251) servant à produire une nouvelle image d'impression sur le premier cylindre porte-plaque (5; 18; 28, 29).

10. Machine à imprimer (1, 16) selon la revendication 9, caractérisée en ce que l'unité d'exposition (14, 15, 25) comporte en outre un dispositif de fixage (144, 156, 252) pour maintenir l'image d'impression sur la plaque d'impression du cylindre porte-plaque (18).

11. Machine à imprimer (1) selon la revendication 10, caractérisée en ce que l'unité d'exposition (14, 15) travaille selon le procédé à jet d'encre, le procédé d'ablation par laser ou le procédé de transfert thermique.

12. Machine à imprimer (1) selon la revendication 2 à 11, caractérisée en ce que le premier cylindre porte-plaque (5) et le second cylindre porte-plaque (5') comportent des moyens de réception (51, 52) pour le premier organe de préhension (8) et le second organe de préhension (10) et le dispositif de levage (9).

13. Machine à imprimer (1) selon l'une quelconque des revendications précédentes, caractérisée en ce que les cylindres porte-plaque (5, 5') comportent une denture frontale (509), notamment une denture Hirth.

14. Machine à imprimer (1) selon l'une des revendications précédentes, caractérisée en ce que les cylindres porte-plaque (5, 5') sont retenus dans un dispositif de serrage de cylindre (506) par l'intermédiaire d'un téton de serrage (508).

15. Machine à imprimer (1) selon l'une des revendications précédentes, caractérisée en ce que le cylindre porte-plaque (5, 5') peut être retiré du support (50) à partir des parois latérales (13) de la presse rotative à imprimer (1) par l'intermédiaire d'une douille de palier (501) déplaçable par rapport à un coussinet de palier fixe (500) dans la direction de l'axe du cylindre porte-plaque (5).

16. Machine à imprimer (1, 16, 26, 38) selon l'une des revendications précédentes, caractérisée en ce que les organes de préhension (8, 10, 34, 41 à 44) comportent des bras de préhension télescopiques servant à recevoir le cylindre porte-plaque (5, 5'; 18, 18'; 28, 29, 28', 29'; 60 à 63, 60' à 63') dans ses moyens de réception (51, 52).

17. Machine à imprimer (1, 16, 26, 38) selon l'une des revendications précédentes, caractérisée en ce que le dispositif (10; 24; 36; 46, 47) de changement de cylindre comporte un système à rails (23).

18. Machine à imprimer (1, 16, 26, 38) selon l'une des revendications précédentes, caractérisée en ce que les plaques d'impression peuvent être remplacées manuellement ou à l'aide d'un robot sur les cylindres porte-plaque (5, 5'; 18, 18'; 28, 29, 28', 29'; 60 à 63, 60' à 63') dans le dispositif (10; 24; 36; 46, 47) de changement de cylindre.

19. Machine à imprimer (1, 16, 26, 38) selon l'une des revendications précédentes, comprenant deux ou plus de deux mécanismes d'impression, caractérisée en ce que l'unité de remplacement (8; 24; 34; 35; 41 à 44) et le dispositif (10; 24; 36; 46; 47) de changement de cylindre pour le changement du cylindre porte-plaque (5, 5'; 18, 18'; 28, 29, 28', 29'; 60 à 63, 60' à 63') sont disposés entre deux des mécanismes d'impression, et sont utilisés pour le changement des cylindres porte-plaque (5, 5'; 18, 18'; 28, 29, 28', 29'; 60 à 63, 60' à 63') dans les mécanismes d'impression.

20. Machine à imprimer (1, 16, 26, 38) selon l'une des revendications précédentes, comportant deux ou plus de deux mécanismes d'impression, caractérisée en ce que l'unité de remplacement (8; 24; 34; 35; 41 à 44) et le dispositif (10; 24; 36; 46, 47) de changement de cylindre pour le changement des cylindres porte-plaque (5, 5'; 18, 18'; 28, 29, 28', 29'; 60 à 63, 60' à 63') sont disposés de manière à être déplaçables latéralement par rapport aux mécanismes d'impression sur un système à rail d'une manière commandable inductivement ou à l'aide d'un système de câbles s'étendant au-dessous du fond ou à l'aide d'ondes électriques ou optiques, et sont utilisés pour le changement des cylindres porte-plaque (5, 5'; 18, 18'; 28, 29, 28', 29'; 60 à 63, 60' à 63') dans les mécanismes d'impression.

21. Machine à imprimer (400) comportant plusieurs mécanismes d'impression (401 à 405) selon l'une des revendications 1 à 20, caractérisée en ce qu'un chariot de pont roulant (414) est disposé au-dessus de la presse rotative à imprimer de manière à être déplaçable sur un rail (413) et prend en charge des rouleaux ou des cylindres au moyen d'organes de préhension (408 à 412) disposés entre les mécanismes d'impression (401 à 405), ou les délivre à ces organes de préhension, les rouleaux ou cylindres étant nettoyés dans un dispositif fixe de nettoyage (416), et les cylindres, lorsqu'il s'agit de cylindres porte-plaque, étant à nouveau exposés dans une unité également fixe d'exposition (417 à 419).

22. Machine à imprimer (1, 16, 26, 38, 400) selon l'une des revendications 1 à 20, comportant plusieurs mécanismes d'impression (401 à 405), caractérisée en ce qu'il est prévu une unité de remplacement, qui est librement mobile à la manière d'un robot entre les mécanismes d'impression, pour remplacer les cylindres porte-plaque (5; 18; 28, 29; 60 à 63), unité de remplacement qui retire ces cylindres porte-plaque de leurs supports (50), les dépose, pour leur remplacement par d'autres cylindres porte-plaque (5'; 18'; 28', 29'; 60' à 63'), dans un dispositif de changement de cylindre et retire les autres cylindres porte-plaque correspondants (5'; 18'; 28', 29'; 60' à 63') hors de ce dispositif ou l'amène à un dispositif de nettoyage ou amène les cylindres porte-plaque (5; 18; 28, 29; 60 à 63) à une unité d'exposition.
